# EUROPÄISCHE PATENTSCHRIFT

(11) **EP 0 218 055 B1**
(45) Veröffentlichungstag und Bekanntmachung des Hinweises auf die Patenterteilung: **08.11.1989**
(21) Anmeldenummer: 86111436.1
(22) Anmeldetag: 19.08.1986
(51) Int. Cl.: G08B 13/18

(54) **Infrarot-Bewegungsmelder**
Infrared movement detector
Détecteur de mouvement à infrarouge

(30) Priorität: 02.09.1985 DE 3531333
(43) Veröffentlichungstag der Anmeldung: 15.04.1987
(73) Patentinhaber: Heimann GmbH, D-6200 Wiesbaden 1 (DE)
(72) Erfinder: Knaup, Gerhard, Dipl.-Ing., D-6947 Laudenbach (DE); Schaaf, Norbert, Dipl.-Ing., D-6200 Wiesbaden (DE); Plotz, Fred, Dipl.-Ing., D-6200 Wiesbaden (DE)
(74) Vertreter: Fuchs, Franz-Josef, Dr.-Ing.

(56) Entgegenhaltungen:
- EP-A- 0 050 751
- US-A- 3 631 434
- US-A- 3 703 718
- US-A- 3 766 539
- US-A- 4 321 594

## Beschreibung

Die Erfindung betrifft einen Infrarot-Bewegungsmelder gemäß dem ersten Teil des Patentanspruches.

Bei einem Infrarot-Bewegungsmelder dieser Art, der z.B. für den Einbruchalarm dient, besteht die Forderung des Unterkriechschutzes, d.h. der Erfassung von Bewegungen unterhalb des Bewegungsmelders innerhalb einer Zone, die nach Möglichkeit von Wand zu Wand verläuft, also in einem Öffnungswinkel von 180_{°}.

Es sind Infrarot-Bewegungsmelder bekannt, die aus der Kombination einer Spiegel- und einer Linsenanordnung bestehen (US 3 766 539, 3 631 434). Wegen der einfachen Ausbildung dieser bekannten Infrarot-Bewegungsmelder und der Erfassung der Strahlung in nur einer Ebene ist dabei jedoch kein einwandfreier Unterkriechschutz gewährleistet.

Durch die US-A 3 703 718 ist ein Infrarot-Bewegungsmelder bekannt, bei dem mehrere Gruppen von Spiegelanordnungen vorhanden sind, die die empfangene Infrarotstrahlung auf einen Infrarotdetektor bündeln. Zur Bündelung sind dabei die einzelnen Spiegel der Spiegelanordnungen als kleine Hohlspiegel ausgebildet, was einen erheblichen fertigungstechnischen Aufwand bedeutet. Es ist ferner bekannt, die Strahlungsüberwachung in mehreren Ebenen dadurch sicherzustellen, daß eine Vielzahl von Detektoren in einem Detektorarray sowie auch eine Vielzahl von Fresnellinsen vorgesehen werden (US-A 4 321 594). Auch bei diesem bekannten Infrarot-Bewegungsmelder ist der Aufwand wegen der Vielzahl von Detektoren und Fresnellinsen relativ groß.

Der Erfindung liegt die Aufgabe zugrunde, einen Infrarot-Bewegungsmelder der eingangs genannten Art so auszubilden, daß bei einfachem Aufbau ein sicherer Unterkriechschutz erzielbar ist.

Diese Aufgabe ist erfindungsgemäß gelöst durch den zweiten Teil des Patentanspruches. Durch die Hintereinanderschaltung einer Spiegelanordnung und einer Fresnellinse und die geeignete Anordnung ist es bei einfachem Aufbau, insbesondere bei Verwendung eines einzigen Detektors, möglich, die Infrarotstrahlung in einem solchen Bereich zu erfassen, daß ein Unterkriechen des Bewegungsmelders ausgeschlossen ist.

Die Erfindung ist nachfolgend anhand der Zeichnung näher erläutert. Es zeigen:
Fig. 1 eine schematische Darstellung eines Bewegungsmelders nach der Erfindung,
Fig. 2 eine Ausführungsform eines Bewegungsmelders nach der Erfindung,
Fig. 3 eine andere Ansicht des Bewegungsmelders gemäß Fig. 1, und
Fig. 4 bis 6 Darstellungen zur Erläuterung des Strahlenverlaufes des Bewegungsmelders gemäß Fig. 2.

In der Figur 1 ist ein Infrarotdetektor 1 dargestellt, der Infrarotstrahlung über eine Optik empfängt, die von einem Spiegel 2 und einer in Strahlenrichtung danach und vor dem Infrarotdetektor 1 angeordneten Fresnellinse 3 gebildet ist. Der Infrarotdetektor 1 ist hinsichtlich seiner Achse 4 gegenüber der Horizontalen 5 um den Winkel , geneigt. Der Neigungswinkel des Spiegels 2 gegenüber der Horizontalen 5 ist mit ex und gegenüber der Achse 4 mit εo bezeichnet. Die Reflexionswinkel des Spiegels 2 haben die Bezeichnungen δ und β und der Einfallswinkel der Strahlung auf den Infrarotdetektor die Bezeichnung ax. Die Brennweite der Fresnellinse 3 ist mit f bezeichnet. Der Brennpunkt liegt im Detektor 1. Die Raumhöhe, in der der Spiegel 2 mit seiner Mittelachse angeordnet ist, ist h.

Der von einem Objekt im Abstand x unter dem Winkel y ausgesandte Strahl wird über den Spiegel 2 auf die Fresnellinse 3 umgelenkt und trifft unter dem Winkel aₓ auf dem Infrarotdetektor 1 auf. Durch Variation der Spiegelneigung gegen die Horizontale 5 (Winkel eₓ) läßt sich die Reichweite x bzw. der Einfallswinkel einstellen. Bei einem Winkel εx = 25° und ax = 21,25_{°} ergibt sich eine Reichweite von 0,5 m. Dadurch ist ein einwandfreier Unterkriechschutz gewährleistet.

Die Figur 2 zeigt eine Linsen/Spiegel-Kombination in schematischer Darstellung, bei der die Ebenen E2, E3 und E4 der Fernabsicherung dienen. Die Ebene E1 dient in Verbindung mit den Spiegelsegmenten M1 bis M5 und der in Strahlenrichtung dahinter angeordneten Fresnellinse 3 als Unterkriechschutz. Die äußeren Spiegelsegmente M1 und M5 stehen von der Fresnellinse 3 ab, um den ursprünglichen Blickwinkel der Linse von 130_{°} im Nahbereich auf 180_{°} zu erweitern.

Die Figur 3 zeigt den Strahlenverlauf des Bewegungsmelders gemäß Figur 1 nicht von der Seite wie in Figur 1, sondern von oben. Demgemäß sind hier die x- und die y-Achse eingezeichnet, während die z-Achse im Raum vertikal verläuft und senkrecht zur Zeichenebene liegt. In der Figur 3 ist zusätzlich noch der Winkel der einfallenden Strahlung gegenüber der y-Achse ay eingezeichnet.

Der von einem Objekt ausgehende Strahl trifft parallel zur x-Achse auf den Spiegel 2 auf (180_{°}-Erfassungswinkel) und wird von diesem so auf die Fresnellinse 3 abgelenkt, daß er unter dem Winkel ay auf dem Infrarotdetektor 1 auftrifft. Der Winkel ay darf nicht größer sein als der halbe Blickwinkel der Fresnellinse 3. Durch Variation des Anstellwinkels εx kann der Erfassungswinkel der Unsen/Spiegel-Kombination beliebig eingestellt werden.

Die Figur 4 verdeutlicht die Reichweiten der einzelnen Ebenen E1 bis E4 gemäß Figur 2. Die Linsen-Spiegelkombination ist dabei mit 2,3 bezeichnet. Auch aus der Figur 4 geht hervor, daß bis zu einem Abstand von etwa 0,4 m von der Vertikalen des Bewegungsmelders eine Erfassung der von einem Objekt ausgehenden Infrarotstrahlung gewährleistet ist.

In der Figur 5 ist die Unterteilung des Blickfeldes der Ebenen E2, E3 und E4 in einer Ansicht von oben dargestellt. Der Winkel 26_{°} ist dabei 5mal, der Winkel 18,6_{°} 7mal, der Winkel 7,8° 31 mal und der Winkel 11,8_{°} 11 mal vorhanden.

Schließlich zeigt die Figur 6 die Erfassungszonen des auf 180°-Blickwinkel erweiterten Unterkriechschutzes, der in der Ebene E1 verwirklicht ist.

## Patentansprüche

Infrarot-Bewegungsmelder mit einem Infrarotdetektor (1) und einer in Strahlenrichtung davor angeordneten Optik (2, 3, M1 bis M5) zur Bündelung der Infrarotstrahlung auf den Detektor (1), bei dem die Optik (2, 3, M1 bis M5) von einer Spiegelanordnung und einer in Strahlenrichtung danach und vor dem Detektor (1) liegenden Linsenanordnung (3) gebildet ist, dadurch gekennzeichnet, daß die Spiegelanordnung aus mehreren ebenen Spiegelsegmenten (M1 bis M5) besteht, die nebeneinander zur Uberwachung der Unterkriechschutzebene (E1) angeordnet sind, und daß für alle ebenen Spiegelsegmente (M1 bis M5) eine gemeinsame Fresnellinse (3) und ein gemeinsamer Detektor (1) vorhanden sind.

## Claims

Infrared movement detector, having an infrared detector (1) with an optical system (2, 3, M1 to M5) arranged before it, in the beam direction, for concentrating the infrared radiation on the detector (1), in which the optical system (2, 3, M1 to M5) is made up of a mirror arrangement with a lens arrangement (3) after it, in the beam direction, and before the detector (1), characterised in that the mirror arrangement consists of several flat mirror segments (M1 to M5) which are arranged side-by-side for monitoring the crawl-under protection level (E1), and in that a common Fresnel lens (3) and a common detector (1) are present for all the flat mirror segments (M1 to M5).

## Revendications

Détecteur de mouvement a infrarouge comportant un détecteur à infrarouge (1) et un système optique (2, 3, M1 à M5), disposé en avant du détecteur dans la direction du rayonnement et servant à focaliser le rayonnement infrarouge sur le détecteur (1), le système optique (2, 3, M1 à M5) étant formé par un dispositif à miroirs et par un dispositif de lentilles (3), disposé en arrière du dispositif a miroirs et en avant du détecteur (1) dans la direction du rayonnement, caractérisé par le fait que le dispositif a miroirs est constitué par plusieurs éléments de miroirs plans (M1à M5), qui sont disposés côte-à-côte de manière à contrôler le plan (E1) de protection contre le passage d'une personne rampant en-dessous du détecteur et qu'une lentille de Fresnel commune (3) et un détecteur commun (1) sont prévus pour tous les éléments de miroirs plans (M1 à M5). 1
